# EUROPÄISCHE PATENTSCHRIFT

(11) **EP 0 980 713 B1**
(45) Veröffentlichungstag und Bekanntmachung des Hinweises auf die Patenterteilung: **02.01.2003**
(21) Anmeldenummer: 98121511.4
(22) Anmeldetag: 13.11.1998
(51) Int. Cl.: B03C 7/12

(54) **Verfahren und Vorrichtung zur elektrostatischer Trennung eines Bruchgutes**
Process and apparatus for the electrostatic separation of a fractionated product
Procédé et appareil pour séparer électrostatiquement un produit fractionné

(30) Priorität: 19.08.1998 DE 19837635
(43) Veröffentlichungstag der Anmeldung: 23.02.2000
(73) Patentinhaber: F.B. LEHMANN Maschinenfabrik GmbH, D-73431 Aalen (DE)
(72) Erfinder: Essig, Joachim, Dipl.-Ing. (FH), 73540 Heubach (DE); Oehmichen, Olaf, Dipl.-Ing. (FH), 73457 Essingen (DE)
(74) Vertreter: Kern, Wolfgang, Dipl.-Ing.

(56) Entgegenhaltungen:
- DE-A- 1 907 880
- US-A- 2 135 716
- US-A- 2 803 344

## Beschreibung

Die Erfindung betrifft einVerfahren sowie eine Vorrichtung zur elektrostatischen Trennung eines Bruchgutes, bestehend aus Kakaokembruch (Nibs) und Kakaobohnenschalen, gemäß dem Oberbegriff des Anspruchs 1.

Kakaobohnen, die in Abhängigkeit von der Art der Vorbehandlung aus einer Röst-, Sterilisations- oder Vortrocknungsanlage kommen, werden üblicherweise in einem Reflexionsbrecher gebrochen. Die dabei entstehenden Fraktionen an Kakaokernbruch, die sogenannten Nibs, sowie die Schalen müssen anschließend für die weitere Verarbeitung der Nibs voneinander getrennt werden. Die Trenngenauigkeit muß möglichst groß sein, da von ihr die Qualität der fertigen Kakaomasse entscheidend beeinflusst wird. Maximal sind nach den geltenden Bestimmungen 2 % Schalen in den Nibs zulässig. Desweiteren wird durch einen möglichst geringen Schalenanteil in den Nibs die Standzeit der nachgeschalteten Mahlanlagen erheblich verbessert.

Bisher erfolgte die Trennung der Nibs von den Schalen durch Sieben in verschiedene Fraktionen und anschließende Windsichtung der einzelnen Fraktionen. In einer speziellen Anlage der Anmelderin werden hierzu die Kakaobohnen automatisch von vorgeschalteten Maschinen auf ein großes Vorsieb aufgegeben und anschließend zur Brech- und Klassierstation gefördert. Die im Rotations-Doppelwurfbrecher gebrochenen Kakaobohnen werden auf einer Klassiereinrichtung in sechs Fraktionen getrennt. Die in einer Wurfparabel seitlich aus dem Siebkasten austretende Mischung aus Schalen und Nibs gelangt, in Fraktionen getrennt, in einen separaten Steigsichter. Eine gerichtete Luftströmung, welche auf die Korngröße jeder Franktion abgestimmt ist, erzielt nach dem Prinzip der Gegenstrom-Sichtung eine gute Trennung der spezifisch schwereren Nibs von den spezifisch leichten Schalen. Die Klassiereinrichtung besitzt fünf kaskadenförmig hintereinander angeordnete Siebe, welche den Kakaobruch von grob nach fein in sechs Fraktionen aufteilen. Das verwendete Siebprinzip von grob nach fein ergibt durch kurze Wege der Hauptmenge auch kurze Kontaktzeiten und bietet mikrobiologische und hygienische Vorteile. Die Sichtung der einzelnen Fraktionen erfolgt in sechs seitlich angeordneten Steigsichtern. Durch die feinstufige Aufteilung der Sichtung in sechs Fraktionen wird ein höherer Trenneffekt und eine genauere Sortierung bei hoher Durchsatzleistung erreicht. Die Luftgeschwindigkeit jedes Steigschachtes ist auf optimale Trennwirkung einstellbar. Die sechs Schalenfraktionen werden dann nach oben abgesaugt, in sechs Schalenabscheidern von der Luft getrennt und über eine gemeinsame Schalenschleuse ausgetragen. Die Nibs fallen nach unten auf eine Vibrationsaustragsrinne. Die obige Anlage führt zwar zu sehr guten Trennergebnissen, ist jedoch in konstruktiver und betriebstechnischer Hinsicht relativ aufwendig.

Aus der DE 19 07 880 A sind ein Verfahren sowie ein Scheider zum Sortieren feinkörniger Gemenge durch Koronafeld und elektrostatisches Feld bekannt, die den Hinweis darauf liefern, dass die Trennung eines Bruchgutes der genannten Art auf elektrostatischem Wege in fraktionierter Form in einer Aufladungszone zwischen zwei unterschiedlich geladenen Elektroden durchzuführen ist, wobei das Bruchgut anschließend im freien Fall in einem homogenen elektrischen Feld entladen wird und die einzelnen Fraktionen wenigstens teilweise durch unteschiedlich starke Ablenkung getrennt und danach weggefördert werden.

Die Aufgabe der Erfindung besteht nun darin, das bekannte Trennverfahren sowie die zugehörige Vorrichtung so weiterzuentwickeln, dass es sich zur Trennung von Kakaokernbruch, also Nibs, von den Kakaobohnenschalen eignet und bei einem wesentlich geringeren apparatetechnischen Aufwand zu vergleichbar guten Trennergebnissen führt und daher kostengünstiger ist.

Diese Aufgabe wird gemäß dem Kennzeichen des Hauptanspruchs gelöst, wobei im Anschluss an den Grundgedanken der Trennung auf elektrostatischem Wege in einer oder mehreren Stufen die Verbesserung des Ladungsüberganges von den geladenen Elektroden in der Aufladungszone auf das Bruchgut erreicht wird.

Diese Aufladungsverbesserung und damit Optimierung der angestrebten Trennung des Bruchgutes in schwere und leichtere Bestandteile in der Aufladungszone wird vor allem dadurch erreicht, dass durch die Vibrationsbewegung, der der Bruchgutstrom unterworfen wird, die einzelnen Bruchgutteilchen zu einer Einkornschicht ausgebreitet werden, so dass ein Übereinanderliegen der Bruchgutteilchen vermieden wird, was die Aufladung behindern kann, weil dann kein direkter Kontakt zwischen den obenliegenden Teilchen und der Metallfläche der Vibrationsrinne besteht.

Weitere vorteilhafte Ausgestaltungen des Verfahrens sind in den Unteransprüchen angegeben.

Die erfindungsgemäße Vorrichtung zur Durchführung des Verfahrens, die ganz allgemein eine Aufladungszone zur elektrischen Aufladung des zu trennenden Bruchgutes und eine sich daran anschließende Ablenkzone zur elektrischen Entladung des aufgeladenen Bruchgutes im freien Fall sowie eine sich daran anschließende Separationszone zur Trennung der wenigstens teilweise entladenen Bruchgutteilchen aufweist, kennzeichnet sich dadurch, dass die Aufladungszone wenigstens einen Aufgabetrichter für das zu trennende Bruchgut und wenigstens eine sich daran anschließende und mit dem Trichter in Förderverbindung stehende Vibrationsrinne aufweist, die mit unterschiedlich geladenen, ein homogenes elektrisches Feld erzeugenden Elektroden versehen ist, zwischen denen das zu trennende Bruchgut hindurchgefördert wird, um dabei elektrisch aufgeladen zu werden, dass die Ablenkzone wenigstens zwei weitere Elektroden aufweist, die die Freifallstrecke begrenzen und dass die Separationszone wenigstens einen einstellbaren mechanischen Separator aufweist, an den sich ein Fördersystem für die getrennten Produktströme, bestehend aus Kakaokernbruch (Nibs) oder schwereren Bruchgutteilchen und Kakaobohnenschalen oder leichteren Kernbruchteilchen, anschließt.

Vorteilhafte Ausgestaltungen dieser Vorrichtung sind Gegenstand der Unteransprüche.

Die eine der beiden die Ablenkzone begrenzenden Elektroden ist zweckmäßigerweise eine geerdete Kathode und zur Ableitung von abgelenkten Kakaobohnenschalen mit mehreren mit Klappen ausgestatteten Durchgangsöffnungen versehen, hinter denen sich ein Schacht befindet, der mit dem Transportsystem zum Abtransport der Kakaobohnenschalen, also der leichteren Bruchgutteilchen, in Verbindung steht.

Darüber hinaus ist zweckmäßigerweise eine der beiden Elektroden, mit denen die Vibrationsrinne versehen ist, als geerdete Kathode ausgebildet, die den Ladungsübergang auf die Bruchgutteilchen unterstützt, und die Vibrationsrinne ist nach außen vollständig elektrisch isoliert und liegt mit einer der Elektroden an der gleichen Spannung. Diese Elektroden, die der Vibrationsrinne zugeordnet sind, welche aus Kunststoff bestehen kann und mit Metall ausgekleidet ist, sind vorteilhafterweise in die Rinne so eingebettet, daß die eine Elektrode sich im Rinnenboden und die andere mit Abstand oberhalb des Bodens befindet, so daß das zu beladende Bruchgutmaterial zwischen den Elektroden hindurchgefördert werden kann. Die Anode dieser Elektroden liegt dabei an einer positiven oder negativen Gleichspannung.

Desweiteren hat sich bewährt, die Vibrationsrinne mit einem verstellbaren Vibratonsantrieb zu versehen und auch den Aufgabetrichter höhenverstellbar zu machen, wodurch die Förderleistung weitgehend variabel ist.

Darüber hinaus hat sich als besonders vorteilhaft herausgestellt, die Innenwandung der Vibrationsrinne mit Konturen zu versehen, die der Durchmischung der über sie hinweglaufenden Teilchen des Bruchgutes dienen, wobei solche Konturen insbesondere höckerartige Gebilde sein können.

Desweiteren ist eine Ausbildung der Vorrichtung besonders vorteilhaft, bei der die beiden Elektroden, die die Freifallstrecke der Entladungszone begrenzen, Kondensatorplatten bilden und mit einer elektrisch isolierenden Materialschicht überzogen sind, um Umladungsvorgänge beim Kontakt der Elektroden mit den Bruchgutteilchen zu verhindern.

Nach einer weiteren vorteilhaften Ausgestaltung der Erfindung kann die Vorrichtung auch mit einer Bruchgutbefeuchtungseinrichtung versehen
sein, um gewünschte Feuchtigkeitsgrade im Bruchgut einzustellen, da der Wirkungsgrad der Ladungsübertragung u.a. von dem Feuchtigkeitsgehalt abhängt.

Schließlich hat es sich insbesondere dann bewährt, wenn die gesamte Vorrichtung unter besonderen klimatischen Bedingungen arbeiten soll, die Vorrichtung mit einem Gehäuse zu umschließen, wobei dann in einem solchen Gehäuse auch mehrstufige Trenneinrichtungen hintereinandergeschaltet angeordnet sein können.

Die Erfindung wird nachfolgend anhand des in der Zeichnung dargestellten Ausführungsbeispiels näher erläutert. In der Zeichnung zeigt die einzige Figur Fig. 1 den schematischen Aufbau einer Ausführungsform der Trennvorrichtung.

Zur Durchführung des Verfahrens zur Trennung eines Bruchgutes, bestehend aus in einem Brecher gebrochenen Körnern oder Nüssen oder Mandeln oder Bohnen und ihren Schalen, insbesondere aber zur Trennung von Kakaokernbruch, den sogenannten Nibs, von den Kakaobohnenschalen, wird das Bruchgut 5 in fraktionierter Form roh oder getrocknet oder getrocknet und dampfbehandelt oder geröstet oder geröstet und dampfbehandelt in einen Aufgabetrichter 4 eingegeben, dessen Ausgangsende in eine Vibrations- oder Rüttelrinne 6 mündet, welche mit unterschiedlich geladenen, ein homogenes elektrisches Feld erzeugenden Elektroden 7, 8 versehen ist, zwischen denen das zu trennende Bruchgut hindurchgefördert wird, um dabei elektrostatisch aufgeladen zu werden. Aufgabetrichter 4 und Vibrationsrinne 6 bilden zusammen mit den Elektroden 7, 8 die Aufladungszone der Trennvorrichtung.

Die Vibrationsrinne 6 ist mit einem nicht dargestellten Vibrationsantrieb ausgestattet, der so eingestellt werden kann, daß eine gewünschte Bruchgutfördergeschwindigkeit erreicht wird, wobei durch die Tatsache, daß der Aufgabetrichter 4 höhenverstellbar ist, die Fördermenge der Vibrationsrinne zusätzlich beeinflusst werden kann. Die Vibrationsrinne ist nach außen vollständig elektrisch isoliert. Ihre Wandung besteht aus Kunststoffmaterial, in das die Elektroden 7, 8 eingebettet sind und ist mit Metall ausgekleidet. Die Innenwandung der Vibrationsrinne ist außerdem mit Konturen in Form von höckerartigen Gebilden versehen. die der Durchmischung der über sie hinweglaufenden Bruchgutteilchen 5 dienen sowie der Optimierung der auf die Teilchen mit Hilfe der Elektroden zu übertragenden elektrischen Ladung. Um diese Übertragung zu optimieren, wird die Ausbildung einer Einkornschicht auf dem Vibrationsrinnenboden angestrebt. Die bodenseitige Elektrode 7 liegt an einer Gleichspannung (U+) von etwa 20 - 40 kV und stellt die Anode dar, während die direkt darüber befindliche zweite Metallelektrode 8 die geerdete Kathode ist und den Ladungsübergang auf die Bruchgutteilchen 5 unterstützt.

Bei ihrer Bewegung zwischen den Elektroden 7 und 8 hindurch werden die Bruchgutteilchen, nämlich die Nibs und Schalen, unterschiedlich stark aufgeladen. Die Ladung sitzt im wesentlichen auf der Oberfläche dieser Teilchen, die übertragene Ladungsmenge ist somit proportional zur Größe der Teilchenoberfläche. Die Geschwindigkeit, mit der die Aufladung erfolgt, hängt von der elektrischen Leitfähigkeit des Materials ab.

Somit ist die Aufladungszone 1 entsprechend der Größe der auf die Teilchen zu übertragenden Ladung auszulegen, da die Größe der elektrischen Aufladung der Teilchen für die nachfolgende Trennung in der sich an die Aufladungszone 1 anschließenden Ablenkzone 2 entscheidend ist.

Die Ablenkzone 2 weist eine Freifallstrecke 11 auf, die von den beiden Elektroden 9, 10 begrenzt wird und in die die zu trennenden Bruchgutteilchen 5 von der Vibrationsrinne 6 abgeworfen werden. Die eine Elektrode 9 liegt an derselben Gleichspannung (U+) wie die Anode 7 der Vibrationsrinne, während die mit Abstand gegenüberliegende Kathode 10 geerdet ist. Zwischen den beiden Elektroden 9, 10 besteht ein homogenes elektrisches Feld E, in dem die Ablenkung der aufgeladenen Bruchgutteilchen 5 durch die im Feld wirkenden Kräfte F proportional zu ihrer spezifischen Ladung ist, also zu dem Verhältnis von Ladungsmenge zu Masse. Durch die auf die Bruchgutteilchen, also Nibs und Schalen, im freien Fall einwirkenden unterschiedlichen Feldkräfte F werden diese Teilchen, die auf Grund ihrer unterschiedlichen elektrischen Leitfähigkeit auch unterschiedlich große Ladungsmengen tragen, in unterschiedlichem Maße in Richtung auf die Kathode 10 abgelenkt. Um zu verhindern, daß die Schalen als leichtere Teilchen dabei auf die Oberfläche der Kathode auftreffen, ist diese mit mehreren mit Klappen 17 versehenen Durchgangsöffnungen 18 ausgestattet, hinter denen sich ein Schacht 19 mit einer Rutsche 14 befindet, der mit einem Transportsystem 13 zum Abtransport der Schalen 16 in Verbindung steht.

Durch die unterschiedliche Ablenkung in der Ablenkzone 2 werden die Nibs 15 von den Schalen 16 getrennt und gelangen im unteren Bereich der Freifallstrecke 11 in die Separationszone 3, in der ein einstellbarer, mechanischer Separator 12 angeordnet ist, an den sich das Fördersystem 13 für die getrennten Produktströme 15, 16, bestehend aus Kakaokembruch (Nibs) bzw. schwereren Bruchgutteilchen 15 und Kakaobohnenschalen bzw. leichteren Bruchgutteilchen 16, anschließt. Der Separator 12, der bei der dargestellten Ausführungsform die Gestalt eines Strömungstrennkeils aufweist, läßt sich zwischen den Elektroden 9, 10 hin- und herschieben, um eine möglichst saubere Trennung der Nibs von den Schalen zu erreichen. Dieser Einstellvorgang des Separators läßt sich mit Hilfe hier nicht dargestellter Einrichtungen automatisieren.

Die beiden Elektroden 7 und 8 der Ablenkzone 2 sind mit einer isolierenden Schicht überzogen, da anderenfalls bei Kontakt der geladenen Bruchgutteilchen mit den Elektroden Umladungsvorgänge stattfinden und die Teilchen zwischen den Elektroden hin- und herspringen würden. Abgesehen von den zu vermeidenden Umladungsvorgängen wird das mechanische Abprallen der Schalen, wie oben bereits erwähnt, an der Oberfläche der Kathode 10 dadurch vermieden, daß diese mit den klappenartigen Öffnungen 18 ausgestattet ist, durch die die Schalen gezogen werden und somit nicht mehr zurückprallen können.

Für den Aufladungs- und Entladungsvorgang der Bruchgutteilchen und damit den Trennvorgang ist auch die Feuchtigkeit des Bruchgutes eine wesentliche Einflußgröße, da sich die Leitfähigkeit des Materials mit dem Feuchtigkeitsgehalt stark ändert. Es können daher hier nicht dargestellte Einrichtungen zur Bruchgutbefeuchtung vorgesehen werden sowie zur Klimatisierung der gesamten Anlage, die zu diesem Zweck von einem ebenfalls nicht dargestellten Gehäuse umschlossen werden kann.

Darüber hinaus ist eine mehrstufige Ausführung der dargestellten Trennvorrichtung möglich, falls dies der gewünschte Wirkungsgrad der Anlage erfordern sollte.

Das erfindungsgemäße Verfahren zeigt, daß die Trennung von Nibs und Schalen mit Hilfe einer elektrostatischen Trennvorrichtung möglich ist, wobei die auftretenden Kräfte im elektrischen Feld von ausreichender Größe und die Unterschiede von Nibs und Schalen ausreichend sind, um diese beiden Bruchgutbestandteile voneinander zu trennen. Die notwendigen Spannungen liegen im Bereich von 40 kV bis 50 kV. Durch geeignete Fraktionierung des in den Aufgabetrichter 4 gelangenden Bruchgutes 5 können besonders große Teilchen vorher abgetrennt werden, wenn die Vorrichtung für sie keine optimale Trennleistung bietet. Im übrigen lassen sich die Trennergebnisse durch eine Variation des Elektrodenabstandes, der angelegten Spannung, der Polarität der Spannung sowie der Fördermenge und des Feuchtigkeitsgrades der Nibs und Schalen optimieren.

## Patentansprüche

1. Verfahren zur elektrostatischen Trennung eines Bruchgutes, bestehend aus Kakaokernbruch (Nibs) und Kakaobohnenschalen, wobei das Bruchgut in fraktionierter Form in einer Aufladungszone zwischen zwei unterschiedlich geladenen Elektroden elektrisch aufgeladen und anschließend im freien Fall in einem homogenen elektrischen Feld entladen wird und wobei wenigstens teilweise durch unterschiedlich starke Ablenkung der Kernbruch von den Schalen getrennt und danach weggefördert wird, **dadurch gekennzeichnet, dass** der Ladungsübergang von den geladenen Elektroden in der Aufladungszone auf das Bruchgut dadurch unterstützt wird, dass der Bruchgutstrom bei seiner Förderung zur Freifallstrecke einer Vibrationsbewegung unterworfen wird, deren Stärke zur Einstellung der Verweilzeit des Bruchgutes in der Aufladungszone und damit der Aufladezeit gesteuert wird.

2. Verfahren nach Anspruch 1, **dadurch gekennzeichnet, dass** die leichteren Kernbruchteilchen durch Elektroden in der Freifallstrecke so stark abgelenkt werden, dass sie durch in der Kathode befindliche Öffnungen hindurchtreten und dahinter über einen Schacht dem Schalenproduktstrom zugeführt werden.

3. Verfahren nach Anspruch 2, **dadurch gekennzeichnet, dass** das Bruchgut in der Aufladungszone im Bereich der Elektroden mittels einer Vibrations- oder Rütteleinrichtung zur Erreichung einer optimalen elektrischen Aufladung der einzelnen Bruchgutteilchen zu einer Einkornschicht ausgebreitet wird.

4. Verfahren nach einem der Ansprüche 1 - 3, **dadurch gekennzeichnet, dass** die Trennergebnisse durch Änderung des Elektrodenabstandes optimiert werden.

5. Verfahren nach einem der Ansprüche 1 - 4, **dadurch gekennzeichnet, dass** die Trennergebnisse durch Änderung der an die Elektroden angelegten Spannung optimiert werden.

6. Vorrichtung zur Durchführung des Verfahrens nach einem der Ansprüche 1 - 5, mit einer Aufladungszone (1) zur elektrischen Aufladung des zu trennenden Bruchgutes, einer sich daran anschließenden Ablenkzone (2) zur elektrischen Entladung des aufgeladenen Bruchgutes im freien Fall und einer sich daran anschließenden Separationszone (3) zur Trennung der wenigstens teilweise entladenen schweren von den leichteren Bruchgutteilchen sowie zum Abtransport des Bruchgutes, **dadurch gekennzeichnet, dass** die Aufladungszone (1) wenigstens einen Aufgabetrichter (4) für das zu trennende Bruchgut (5) und wenigstens eine sich daran anschließende und mit dem Trichter in Förderverbindung stehende, mit einem verstellbaren Vibrationsantrieb versehene Vibrationsrinne (6) aufweist, die mit unterschiedlich geladenen, ein homogenes elektrisches Feld erzeugenden Elektroden (7, 8) versehen ist, zwischen denen das zu trennende Bruchgut hindurchgefördert wird, um dabei elektrisch aufgeladen zu werden, dass die Ablenkzone (2) wenigstens zwei weitere Elektroden (9, 10) aufweist, die die Freifallstrecke (11) begrenzen und dass die Separationszone (3) wenigstens einen einstellbaren mechanischen Separator (12) aufweist, an den sich ein Fördersystem (13) für die getrennten Produktströme (15, 16), bestehend aus Kakaokembruch (Nibs) oder schwereren Bruchgutteilchen (15) und Kakaobohnenschalen oder leichteren Kernbruchteilchen (16), anschließt.

7. Vorrichtung nach Anspruch 6, **dadurch gekennzeichnet, dass** die eine der beiden die Ablenkzone (2) begrenzenden Elektroden (9, 10) eine geerdete Kathode ist und zur Ableitung von abgelenkten Kakaobohnenschalen (16) mehrere mit Klappen (17) versehene Durchgangsöffnungen (18) aufweist, hinter denen sich ein Schacht (19) befindet, der mit dem Transportsystem (13) zum Abtransport der Kakaobohnenschalen (16) in Verbindung steht.

8. Vorrichtung nach Anspruch 6 oder 7, **dadurch gekennzeichnet, dass** eine der beiden Elektroden (7, 8), mit denen die Vibrationsrinne (6) versehen ist, als geerdete Kathode ausgebildet ist, die den Ladungsübergang auf die Bruchgutteilchen unterstützt.

9. Vorrichtung nach einem der Ansprüche 6 - 8, **dadurch gekennzeichnet, dass** der Aufgabetrichter (4) höhenverstellbar ist.

10. Vorrichtung nach einem der Ansprüche 6 - 9, **dadurch gekennzeichnet, dass** die Vibrationsrinne (6) nach außen vollständig elektrisch isoliert ist und mit einer der Elektroden (7,8) an der gleichen Spannung liegt.

11. Vorrichtung nach einem der Ansprüche 6 - 10, **dadurch gekennzeichnet, dass** die Elektroden (7, 8), die der Vibrationsrinne (6) zugeordnet sind, in die aus Kunststoff bestehende und mit Metall ausgekleidete Rinne eingebettet sind.

12. Vorrichtung nach einem der Ansprüche 6 - 11, **dadurch gekennzeichnet, dass** die Innenwandung der Vibrationsrinne (6) mit Konturen versehen ist, die der Durchmischung der über sie hinweglaufenden Teilchen (5) des Bruchguts dienen.

13. Vorrichtung nach Anspruch 12, **dadurch gekennzeichnet, dass** die Konturen höckerartige Gebilde sind.

14. Vorrichtung nach einem der Ansprüche 6 - 13, **dadurch gekennzeichnet, dass** die beiden Elektroden (9, 10), die die Freifallstrecke der Ablenkzone (2) begrenzen, Kondensatorplatten bilden und mit einer elektrisch isolierenden Materialschicht überzogen sind, um Umladungsvorgänge beim Kontakt mit den Bruchgutteilchen zu verhindern.

15. Vorrichtung nach einem der Ansprüche 6 - 14, **dadurch gekennzeichnet, dass** sie mit einer Bruchgutbefeuchtungseinrichtung versehen ist.

16. Vorrichtung nach einem der Ansprüche 6 - 15, **dadurch gekennzeichnet, dass** sie von einem Gehäuse umschlossen ist.

17. Vorrichtung nach einem der Ansprüche 6 - 16, **dadurch gekennzeichnet, dass** mehrere derartige Vorrichtungen zur Bildung einer mehrstufigen Trenneinrichtung hintereinandergeschaltet sind oder zur Trennung verschiedener Teilchenfraktionen parallelgeschaltet sind.

## Claims

1. Process for electrostatically separating a broken good, consisting of cacao beans (nibs) and cacao bean shells, comprising electrically charging the broken good in fractionated configuration within a charging area between two differently charged electrodes and thereafter discharging it during downfall within a homogeneous electrical field, wherein the nibs are at least partly separated from the shells by different strong deflection and thereafter removing the nibs, **characterized in that** the transfer of charge from the charged electrodes within the charging area to the broken good is assisted by the fact that the stream of broken good during the feeding to the downfall is subjected to a vibratory movement, the force of which will be adjusted in order to control the stay of the broken good within the charging area and thus the charging time.

2. Process according to claim 1, **characterized in that** the more light-weight particles of the nibs are so extremely deflected within the downfall section, that they pass through apertures provided in the cathode and are thereafter fed behind these apertures through a channel to the product stream of the shells.

3. Process according to claim 2, **characterized in that** the broken good is spread within the charging area in the range of the electrodes by means of a vibratory or agitating equipment to reach an optimum electrical charge of the single particles of the brocken good, wherein by spreading the broken good a one layered layer of particles is gained.

4. Process according to one of the claims 1 through 3, **characterized in that** the results of separation will be optimized by changing the distance of the electrodes.

5. Process according to one of the claims 1 through 4, **characterized in that** the results of separation will be optimized by changing the voltage connected to the electrodes.

6. Device for accomplishing the process according to one of the claims 1 through 5, comprising a charging area (1) for electrically charging the broken good to be spearated, a following deflection area (2) for the electrically discharging of the charged broken good during its free downfall and a separating area (3) following thereto for separation of the at least partly discharged heavier particles from the more light-weight particles of the broken good as well as for the removal of the separated broken good, **characterized in that** the charging area (1) is provided with at least one feeding hopper (4) for the broken good (5) to be separated and with at least one vibratory chute (6) joining the hopper and connecting it for feeding purposes and being provided with an adjustable vibratory drive which chute is provided with differently charged electrodes (7, 8) generating a homogeneous electrical field, within which the broken good which is to be separated is fed through in order to become electrically charged, wherein the deflection area (2) is provided with at least two further electrodes (9, 10) defining the downfall section (11) and wherein moreover the separating area (3) is provided with at least one chargable mechanical separator (12) connected to a feeding system (13) of the separated product streams (15, 16), consisting of broken cacao beans (nibs) or heavier particles of the broken good (15) and shells of cacao beans or more light-weight particles (16) of the broken good.

7. Device according to claim 6, **characterized in that** one of the two electrodes (9, 10) defining the deflection area (2) is a cathode connected to earth and is provided with several passage apertures (18) having flaps (17) for the removal of the deflected shells (16) of the cacao beans behind which passage apertures a channel (19) is provided connected to the feeding system (13) for the removal of the shells (16) of the cacao beans.

8. Device according to claim 6 or 7, **characterized in that** one of the two electrodes (7, 8) the vibratory chute (6) is provided with is a cathode connected to earth assisting the transfer of charge to the particles of the broken good.

9. Device according to one of the claims 6 through 8, **characterized in that** the feeding hopper (4) is adjustable with respect to its level.

10. Device according to one of the claims 6 through 9, **characterized in that** the vibratory chute (6) is completely electrically insulated from the outside and is connected to the same voltage as one of the electrodes (7, 8).

11. Device according to one of the claims 6 through 10, **characterized in that** the electrodes (7, 8) related to the vibratory chute (6) are embedded into the chute consisting of plastic material and covered by metal.

12. Device according to one of the claims 6 through 11, **characterized in that** the vibratory chute (6) has an inside wall provided with contures for mixing the particles (5) of the broken goods passing thereover.

13. Device according to claim 12, **characterized in that** the contures are protuberance-like figured.

14. Device according to one of the claims 6 through 13, **characterized in that** the two electrodes (9, 10) defining the downfall section of the deflection area (2) are capacitor-plates, covered by an electrically insulating layer in order to avoid the transfer of electrical charges to particles of the broken good coming into contact therewith.

15. Device according to one of the claims 6 through 14, **characterized by** the provision with means for dampening the broken good.

16. Device according to one of the claims 6 through 15, **characterized by** an enclosure.

17. Device according to one of the claims 6 through 16, **characterized in that** several of such devices are providing a sequence of devices to form a multi-stage separating means with multiple parallel function for the separation of different fractions of particles.

## Revendications

1. Procédé destiné à la séparation électrostatique de fèves concassées se composant de brisures de fèves de cacao (nibs) et de coques de fèves de cacao, dans lequel les fèves concassées sont chargées électriquement sous une forme fractionnée dans une zone de charge entre deux électrodes chargées différemment et sont ensuite déchargées lors d'une chute libre dans un champ électrique homogène et au cours duquel les brisures de fèves sont séparées au moins partiellement des coques par une déviation de force différente et sont ensuite évacuées, **caractérisé en ce que** la transition de charge des électrodes chargées dans la zone de charge sur les fèves concassées est renforcée par le fait que le flux de fèves concassées lors de son transport vers la section de chute libre est soumis à un mouvement de vibrations dont la force est commandée afin de régler le temps de séjour des fèves concassées dans la zone de charge et ainsi le temps de charge.

2. Procédé selon la revendication 1, **caractérisé en ce que** les particules plus légères de brisures de fèves sont si fortement déviées par les électrodes dans la section de chute libre qu'elles passent à travers des ouvertures situées dans la cathode et que derrière ces ouvertures elles sont amenées via un puits au flux de coques.

3. Procédé selon la revendication 2, **caractérisé en ce que** les fèves concassées au niveau des électrodes dans la zone de charge sont étalées pour former une couche monogranulaire au moyen d'un dispositif à vibrations ou à secousses afin d'obtenir une charge électrique optimale des différentes particules de fèves concassées.

4. Procédé selon l'une des revendications 1 à 3, **caractérisé en ce que** les résultats de la séparation sont optimisés en modifiant la distance entre les électrodes.

5. Procédé selon l'une des revendications 1 à 4, **caractérisé en ce que** les résultats de la séparation sont optimisés en modifiant la tension appliquée sur les électrodes.

6. Dispositif pour la mise en oeuvre du procédé selon l'une des revendications 1 à 5, avec une zone de charge (1) destinée à charger électriquement les fèves concassées à séparer, avec une zone de déviation (2) contiguë destinée à la décharge électrique lors de la chute libre des fèves concassées chargées et avec une zone de séparation (3) contiguë destinée à séparer les particules de fèves concassées plus lourdes au moins partiellement chargées de celles plus légères et destinée à évacuer les fèves concassées, **caractérisé en ce que** la zone de charge (1) présente au moins une trémie d'alimentation (4) pour les fèves concassées (5) à séparer et au moins une goulotte à vibrations (6) contiguë, intégrée dans un système de convoyage avec la trémie, pourvue d'un entraînement à vibrations réglable et laquelle goulotte est pourvue d'électrodes (7, 8) chargées de manière différente et générant un champ électrique homogène, entre lesquelles les fèves concassées à séparer sont transportées afin d'être ainsi chargées électriquement, **en ce que** la zone de déviation (2) présente au moins deux autres électrodes (9, 10) qui limitent la section de chute libre (11) et **en ce que** la zone de séparation (3) présente au moins un séparateur mécanique réglable (12) auquel se raccorde un système de convoyage (13) pour les flux de produits séparés (15, 16) se composant de brisures de fèves de cacao (nibs) ou de particules de fèves concassées plus lourdes (15) et de coques de fèves de cacao ou de particules de fèves concassées plus légères (16).

7. Dispositif selon la revendication 6, **caractérisé en ce que** l'une des deux électrodes (9, 10) limitant la zone de déviation (2) est une cathode mise à la terre et présente afin de détourner les coques de fèves de cacao (16) déviées plusieurs ouvertures de passage pourvues de volets (17), derrière lesquelles se trouve un puits (19) qui est relié au système de transport (13) afin d'évacuer les coques de fèves de cacao (16).

8. Dispositif selon la revendication 6 ou 7, **caractérisé en ce qu'**une des deux électrodes (7, 8), dont est pourvue la goulotte à vibrations (6), est formée d'une cathode mise à la terre qui renforce la transition de charge sur les particules de fèves concassées.

9. Dispositif selon l'une des revendications 6 à 8, **caractérisé en ce que** la trémie d'alimentation (4) est réglable en hauteur.

10. Dispositif selon l'une des revendications 6 à 9, **caractérisé en ce que** la goulotte à vibrations (6) est entièrement isolée électriquement de l'extérieur et est à la même tension que l'une des électrodes (7, 8).

11. Dispositif selon l'une des revendications 6 à 10, **caractérisé en ce que** les électrodes (7, 8) qui sont associées à la goulotte à vibrations (6) sont encastrées dans la goulotte faite de matière synthétique et revêtue de métal.

12. Dispositif selon l'une des revendications 6 à 11, **caractérisé en ce que** la paroi interne de la goulotte à vibrations (6) est pourvue de contours qui servent à mélanger fortement les particules (5) de fèves concassées s'écoulant sur cette paroi.

13. Dispositif selon la revendication 12, **caractérisé en ce que** les contours sont des formations bosselées.

14. Dispositif selon l'une des revendications 6 à 13, **caractérisé en ce que** les deux électrodes (9, 10), qui limitent la section de chute libre de la zone de déviation (2), forment des plaques de condensateur et sont recouvertes d'une couche d'un matériau isolant électrique afin d'empêcher des processus d'inversion de charge en cas de contact avec les particules de fèves concassées.

15. Dispositif selon l'une des revendications 6 à 14, **caractérisé en ce qu'**il est pourvu d'une installation d'humidification des fèves concassées.

16. Dispositif selon l'une des revendications 6 à 15, **caractérisé en ce qu'**il est entouré par une enveloppe.

17. Dispositif selon l'une des revendications 6 à 16, **caractérisé en ce que** plusieurs dispositifs de ce genre sont installés l'un derrière l'autre afin de former une installation de séparation à plusieurs étages, ou sont installés en parallèle afin de séparer différentes fractions de particules.
